# EUROPÄISCHE PATENTSCHRIFT

(11) **EP 0 338 351 B1**
(45) Veröffentlichungstag und Bekanntmachung des Hinweises auf die Patenterteilung: **04.11.1992**
(21) Anmeldenummer: 89106221.8
(22) Anmeldetag: 08.04.1989
(51) Int. Cl.: A43B 10/00, A43B 7/28

(54) **Verfahren zum Herstellen von orthopädischen Massschuhen**
Method of producing custom-made orthopaedic shoes
Procédé de fabrication de chaussures sur mesure orthopédiques

(30) Priorität: 16.04.1988 DE 3812712
(43) Veröffentlichungstag der Anmeldung: 25.10.1989
(73) Patentinhaber: Birke, Josef, D-66953 Pirmasens (DE)
(72) Erfinder: Birke, Josef, D-66953 Pirmasens (DE)
(74) Vertreter: Möll, Friedrich Wilhelm

(56) Entgegenhaltungen:
- CH-A- 179 427
- DE-C- 194 596
- DE-C- 289 893
- FR-A- 1 203 345
- GB-A- 6 366
- GB-A- 906 436
- US-A- 1 789 518
- US-A- 2 924 849

## Beschreibung

Die Versorgung der auftritts- und belastungskranken Füße mit orthopädischen Maßschuhen, z. B. bei Rheuma, Hallux Valgus, offener Ulkus, Verschwielungen, Vernarbungen, Spreiz-, Klauen-, Hohlfüßen usw., erfordert einen hohen Zeit- und Kostenaufwand. Alle Schuhteile, einschließlich der Leisten, sind Einzel- und Spezialanfertigungen. Ihre Fertigung erfordert einen hohen Zeitaufwand und viel Erfahrung.

Wichtig ist zunächst, daß die Leisten möglichst exakt an die Fußform des Patienten angepaßt werden. Die Fertigung solcher orthopädischer Maßleisten ist aufwendig und sehr teuer. Niveau- und Modeansprüche, auch der Personengruppe mit zivilisations- und auftrittskranken Füßen, steigen. Diese Fußkranken wollen nicht immer nur die gleichen, hergebrachten Schuhe, sondern wie gesunde Bürger ständig wechselnde Modelle auch mit wechselnden Leistenformen, zum Beispiel Sportschuhe, Freizeitschuhe, offene Sommerschuhe, Winterstiefel usw. Hierzu muß nach dem Stand der Technik jeweils ein gesondertes Leistenpaar erstellt werden. Wegen der hohen Kosten kann die Mehrzahl der Patienten sich solche Modewünsche nicht erfüllen.

In der CH-A-179 427 ist ein Verfahren zur Herstellung von orthopädischen Schuhen beschrieben. Dabei wird an einem für Serienfabrikation bestimmten Leisten eine Auflage angebracht, welche in ihren Abmessungen einer Stützeinlage für einen kranken Fuß mindestens annähernd entspricht. Der über einen solchen erhöhten Leisten gefertigte Schuh ist höher als üblich und daher sofort als orthopädischer Schuh zu erkennen. Füße mit einer deformierten Umrißlinie können mit solchen Schuhen auch nicht versorgt werden.

Es wurde auch schon versucht, das Problem der Anpassung zwischen Patientenfuß und Schuhinnensohle dadurch zu lösen, daß in den Schuh eine wannenförmig geformte Kunststoff-Folie eingelegt wird, die mit einer aushärtenden Masse, beispielsweise einer Mischung aus Latex und Kork- oder Holzmehl, gefüllt ist. Sobald sich der Patient den Schuh anzieht, verteilt sich die Masse entsprechend der Fußform und härtet aus. Eine solche Einlage besitzt zwar eine exakt an die Fußform angepaßte Oberfläche, als orthopädische Einlage ist sie jedoch nicht zu gebrauchen, da der kranke Fuß an den schmerzenden Stellen weder entlastet noch an den gesunden Stellen stärker belastet wird.

Aus der US-A-17 89 518 ist ein Verfahren bekannt, mit dessen Hilfe die Übereinstimmung eines Schuhfabrikationsleistens mit dem als Modell benutzten menschlichen Fuß überprüft werden soll. Zu diesem Zweck werden Teile aus elastischem, transparentem Folienmaterial wie Zelluloid über dem zu prüfenden Leisten geformt und zur Fertigung eines Probierschuhs mit Sohle und Absatz benutzt.

US-A-1 789 518 umfascheider sich von Anspruch 1 durch die Merkmale 1,2,3,4,5,6,7 und 8 des Anspruch 1.

Das nächste Problem stellt sich bei der Übertragung der Leistenform auf die Schnittmuster zur Herstellung des Lederschaftes, wobei nicht nur eine korrekte, sondern auch eine elegante oder wenigstens gefällige Modellform entstehen soll. Diese Arbeit wird in der Schuhindustrie von gelernten, spezialisierten Modelleuren erledigt. Die Beschäftigung von Modelleuren bei der Einzelanfertigung von orthopädischen Maßschuhen scheidet jedoch schon aus Kostengründen aus.

In der GB-A-906 436 ist ein Verfahren zur Herstellung von Schuhen beschrieben, bei dem auf einem der Fußform exakt entsprechenden Leisten nacheinander mehrere Lagen von mit aushärtenden Kunststoffen imprägnierten Geweben, Verstärkungen und Ausgleichsschichten so aufgebracht werden, daß das fertige Gebilde wie ein Schuh aussieht. Da die Wand dieses Schuhs aus bis zu drei Plastikschichten übereinander besteht, die weder luft- noch feuchtigkeitsdurchlässig sind, kann dieser Schuh unmöglich längere Zeit getragen werden. Mangels einer Entlastung von kranken und schmerzhaften Stellen des Fußes ist ein solcher Schuh auch nicht als orthopäidischer Schuh anzusehen.

Ein Problempunkt, nämlich daß Maßschuhe durch die zur Entlastung der kranken Stellen des Patientenfußes nötigen Einlagen, Polsterungen und Bettungen unförmig und unelegant aussehen, wurde bereits weitestgehend entschärft durch das in der DE-C- 32 01 488 beschriebene Verfahren zur Herstellung von brandsohlenlosen Schuhen. Diese Verfahrenstechnik läßt sich auch bei der nachfolgend beschriebenen Erfindung einsetzen.

Der vorliegenden Erfindung liegt die Aufgabe zugrunde, ein Verfahren der eingangs genannten Art anzugeben, welches den Orthopädie-Schuhmacher weitestgehend von den Nebenarbeiten und modischen Gestaltungsarbeiten entlastet und es ihm ermöglicht, sich ganz auf die Arbeit am Patienten zu konzentrieren, welches insbesondere die paßgenaue Herstellung der Leisten und der Maßschuhe erleichtert und beschleunigt und welches die Verwendung serienmäßiger und konfektionierter Teile erlaubt.

Diese Aufgabe wird gelöst durch ein Verfahren mit den Merkmalen des Patentanspruchs 1.

Auch das erfindungsgemäße Verfahren beginnt zunächst mit der Herstellung eines Gipsabgusses, insbesondere unter Zuhilfenahme von Gipsbinden. Mit Hilfe dieses Gipsabgusses wird jedoch nur die Rückfußform des Patienten exakt auf den Leisten übertragen, indem dort entweder Material abgenommen oder gemäß einer Weiterbildung der Erfindung mit Hilfe von aushärtenden Kunststoffmassen zugegeben wird. Dabei wird der Gipsabguß mit Trennmittel eingestrichen. Diese Übertragung beschränkt sich auf den Rückfußbereich, d. h. auf den Bereich von der Ferse bis zu den Ballen; beim Stand der Technik wurde stets die gesamte Fußform übertragen.

Bei Anwendung des erfindungsgemäßen Verfahrens wird es erstmals möglich, individuell angepaßte orthopädische Maßschuhe unter Verwendung serienmäßig vorgefertigter Teile, die nach Art eines Baukastens zusammengestellt werden, zu fertigen. Der Patient kann aus einem vorgelegten Bildkatalog sein Wunschmodell aussuchen.

Der Orthopädie-Schuhmacher kann dieses Modell bildgetreu fertigen und alle dazu erforderlichen Schuhteile teilweise oder ganz vorgefertigt ab Lager beziehen. Damit kennt er von vornherein die Preise der nötigen Schuhteile, die dank ihrer serienmäßigen Vorfertigung erheblich billiger sind als bei einer Einzelfertigung. Der Orthopädieschuhmacher kann daher genau kalkulieren und die Patienten zu einem konkurrenzfähigen Preis beliefern.

Dank dessen werden die Patienten in Zukunft eher bereit und in der Lage sein, sich ein neues, dem gewünschten Verwendungszweck und der Mode angepaßtes Paar orthopädischer Maßschuhe fertigen zu lassen.

Vorzugsweise findet als Leisten ein Standard-Serienleisten, beispielsweise ein Klapp- oder Schubleisten, Verwendung, entsprechend den Industrie-Leisten. Dem liegt die Erkenntnis zugrunde, daß Fußdeformierungen zu 80 % nur im Vorfußbereich auftreten, und daß trotz unterschiedlicher Fußformen im Rückfußbereich alle Fertigungsteile standardisierbar sind, z. B. die Brandsohlen, die Absätze, die Sohlen, die Spitzen- und Fersenkappen und die Schäfte.

Sobald auf diese Weise der individuell angepaßte Patientenleisten fertiggestellt ist, kann vorzugsweise mit Hilfe der Tiefziehtechnik eine Kunststoffolie über die Sohlen- und Seitenflächen des Leistens gezogen und anschließend so zugeschnitten werden, daß eine Art Brandsohle mit einstückig angeformter Hinterkappe übrig bleibt.

Als wichtigster Zwischenschritt wird über den Leisten ein Probeschaft gezogen und auf die zugeschnittene Kunststoffolie gezwickt und geklebt. Nachdem noch ein Absatz angebracht ist, kann dieser Probierschuh vom Patienten zum Probelaufen und zur Paßformkontrolle angezogen werden. Etwaige Korrekturen können direkt am Probierschuh markiert werden; auch läßt sich der Probierschuh aufschneiden, um die exakte Position des Auftritts und eventuell nötiger Polsterungen, Abrollhilfen und dergleichen zu kontrollieren.

Nach dem Wieder-Aufleisten des Probierschuhes lassen sich die angezeigten Korrekturen direkt auf den Leisten übertragen, so daß Fehler praktisch ausgeschlossen sind.

Wenn der Probeschaft bereits den gewünschten Vorgaben entspricht, kann sich der Patient anhand des Katalogs aus einer Vielzahl von kompletten Schuhmodellen sein Wunschmodell aussuchen und bestimmen. Alle dazu erforderlichen Schuhteile wie Brandsohlen, Hinterkappen, Vorderkappen, Bettungsteile usw. können vom Orthopädie-Schuhmachermeister ganz oder teilweise vorgefertigt bezogen und anschließend über den von ihm erstellten Maßleisten kataloggerecht zusammengebaut werden. Durch die Herstellung des Probierschuhes unter Verwendung von Kunststoff statt Leder entstehen nur minimale Mehrkosten, die jedoch bereits durch die Möglichkeit, sowohl die Paßform als auch das Aussehen des endgültigen Maßschuhes bereits vor der Herstellung desselben kontrollieren zu können, aufgewogen werden.

Der Rationalisierungseffekt der Erfindung aufgrund der oben beschriebenen Möglichkeit, standardisierte, serienmäßig vorgefertigte Teile verwenden zu können, geht jedoch weit darüber hinaus. Alle Schuhteile einschließlich der ösen und Schuhbänder können in größeren Stückzahlen serienmäßig hergestellt und zusammengestellt werden. Die Kosten für Modellieren, Zuschneiden, Schärfen, Umbuggen, Steppen usw. verteilen sich auf größere Stückzahlen. Es ist somit erstmals möglich, ein Baukastensystem nach Schuhmusterkatalog zu erstellen, in dem alle für die Anfertigung kompletter orthopädischer Maßschuhe erforderlichen Schuhteile vorgefertigt enthalten sind.

Zwar werden auch jetzt schon in besonders problematischen Fällen Probierschuhe aus billigem Futterleder hergestellt. Damit konnte jedoch die Paßformgröße des endgültigen Lederschaftes nicht bestimmt werden. Auch konnten diese Probierschuhe das Aussehen des fertigen Maßschuhes keinesfalls ausreichend genau erahnen lassen, da sie modellisch keinerlei Ähnlichkeit mit dem endgültigen Schuh hatten.

Auch bei der abschließenden Herstellung des eigentlichen Maßschuhes auf dem kontrollierten und gegebenenfalls überarbeiteten Leisten leistet die Verwendung von Probeschäften, die wie schon erwähnt aus preiswertem Kunststoffmaterial, insbesondere auf Gewebebasis bestehen, gute Hilfe. Ist eine Anprobe nicht erforderlich, beispielsweise bei Nachlieferungen, braucht der Orthopädie-Schuhmachermeister lediglich so lange diese Probeschäfte als Paßformkontrolle auf den Leisten zu halten, bis er die passende Größe ermittelt hat. Erst dann bestellt er die erforderlichen Materialien und baut damit den orthopädischen Maßschuh zusammen. Das zeitraubende und oft ungenaue Übertragen der Leistenform auf das Leder mit Hilfe von Papierschablonen usw. entfällt völlig, ebenso das Zusammensteppen der verschiedenen Lederteile usw. Dank der Standardisierung auch der Brandsohlen im Rückfußbereich ergibt sich automatisch eine saubere Schuhform, ein exakter Schuhaufbau und vor allem mühelos eine exakte Übereinstimmung der Absätze und Sohlenkonstruktion.

Die vorstehend schon erwähnten tiefgezogenen Kunststoffolien können nicht nur auf der Sohlenfläche, sondern auch auf der Oberseite des Leistens Verwendung finden. Sollen für einen Patienten neben Halbschuhen auch Stiefel, Turnschuhe oder dergleichen hergestellt werden, mußten bisher jeweils eigene Leisten angefertigt werden. Dies entfällt dank der auf die Oberseite des Leistens aufgeformten Kunststoffolie, die je nach Anwendungsfall als Vorfuß- und/oder Rückfußhütchen zugeschnitten wird. Auf diese Hütchen wird mit Hilfe von Kork und/oder aushärtenden Kunststoffmassen die entsprechende Verstärkung aufgebracht. Auf diese Weise kann der Orthopädie-Schuhmacher mit einem Griff den Patientenleisten umgestalten, um darauf je nach Wunsch des Patienten leichte, offene Sommerschuhe, feste Halbschuhe, Turnschuhe oder Stiefel zu fertigen und dabei entsprechend der aktuellen Mode den Schuh mit einer gezogenen, schmalen Spitze, mit einer runden Spitze usw. ausbilden. In allen diesen Fällen bleibt als wesentlicher Vorteil die Einlagenform des Leistens immer dieselbe; der Patient findet in allen diesen Schuhen die optimale, auf seinen Fuß abgestimmte Paßform.

Schließlich besteht dank der Trennfolie auch die Möglichkeit, zunächst nur den Leisten und erst anschließend die Verstärkungen aus dem Schuh herauszunehmen. Dies ist dann von Vorteil, wenn für einen Patienten sehr starke Verstärkungen, beispielsweise für Hammerzehen, Überbeine, Ballenerweiterungen und dergleichen, erforderlich sind. In solchen Problemfällen mußte der Orthopädie-Schuhmacher bisher die Schaftnähte vorsorglich auftrennen, um ein Reißen des Leders beim Ausleisten zu verhindern.

Anhand der Zeichnung soll die Erfindung in Form von Ausführungsbeispielen näher erläutert werden. Es zeigen jeweils in schematischer Darstellung:
- Fig. 1: das Übertragen der Gipsabgußform auf die Sohlenfläche des Leistens,
- Fig. 2: das Übertragen der Gipsabgußform auf die Sohlenfläche des Leistens, unter Verwendung eines aushärtenden Kunststoffes,
- Fig. 3: das Übertragen des Rückfußbereiches einer standardisierten Brandsohle auf den Fersenbereich der Fußbettung,
- Fig. 4: eine tiefgezogene und zugeschnittene Kunststoffolie für die Herstellung eines Probierschuhs,
- Fig. 5: das Ermitteln der richtigen Schaftgröße mit Hilfe eines Probeschaftes,
- Fig. 6: eine tiefgezogene Kunststoffolie auf der Oberseite des Leistens,
- Fig. 7: das Aufsetzen einer tiefgezogenen Kunststoffolie mit Verstärkungen auf den Leisten.

In Fig. 1 erkennt man in der linken Hand des Orthopädie-Schuhmachers einen nach Art einer Einlage zugeschnittenen Gipsabguß 2 vom Fuß des Patienten. Der Vorfußbereich 2.1 des Gipsabgusses ist entfernt.

In der rechten Hand des Orthopädie-Schuhmachers erkennt man einen Standardleisten 1, beispielsweise aus der Schuhindustrie. Der Rückfußbereich 1.1 des Leistens 1 wurde unter Zuhilfenahme des Gipsabgusses 2 exakt an die Fußform des Patienten angeglichen, indem überflüssiges Leistenmaterial entfernt wurde.

Da es sich bei dem Leisten 1 um einen standardisierten Rohleisten handelt, ist Vorsorge getroffen für den Fall, daß der Fuß des Patienten breiter ist als der Rohleisten. Dies ist in Fig. 2 dargestellt. Hierzu wird auf den Leisten 1 eine aushärtende Kunststoffmasse 12 aufgetragen. Auf diese wird der Gipsabguß 2 aufgelegt, der zuvor mit einem geeigneten Trennmittel eingestrichen wurde. Auf diese Weise erhält die Sohlenfläche des Leistens 1 ohne jede Anstrengung ein exaktes Abbild der Rückfußform des Patienten.

Es versteht sich, daß die Trennfläche 10 des Leistens 1 gegen das Eindringen des Kunststoffes 12 abgedeckt werden muß.

Sobald die Sohlenfläche des Leistens 1 fertig geformt ist, wird eine Fußbettung bzw. Einlage aufgebracht. Diese kann als halblange Fußbettung 13, wie in Fig. 7 gut zu erkennen, ausgeführt sein; sie kann sich aber auch über die ganze Sohlenlänge erstrecken. Auf die freie Oberseite der Fußbettung wird dann der Rückfußbereich 3.1 einer standardisierten Brandsohle 3 angezeichnet. Dieser Vorgang ist in Fig. 3 dargestellt.

Etwaige seitliche Überstände der Fußbettung werden in geeigneter Weise rangiert, d. h. verlaufend angeglichen.

Wie schon erwähnt, ist der Rückfußbereich 3.1 der Brandsohle 3 standardisiert. Die Grenze zum Vorfußbereich 3.2 wird in etwa durch die Trennlinie 3.4 markiert.

Im Vorfußbereich 3.2 ist die Brandsohle 3 breiter gehalten als der Leisten 1, um ausreichend Brandsohlenmaterial für Überbeine, Ballenerweiterungen usw. zu haben. Die Überstände 3.3 der Brandsohle 3 im Vorfußbereich 3.2 werden nach der Maßleistenform beschnitten.

Nach Abnehmen der vorbereiteten Brandsohle 3 werden Leisten 1 und Fußbettung mit einer Kunststoffolie 4 im Tiefziehverfahren überzogen. Diese Folie 4 wird anschließend derart zugeschnitten, daß eine Art Brandsohle mit einstückig angeformter Hinterkappe 4.1 entsteht. Dies ist in Fig. 4 dargestellt.

Auf den Leisten 1 mit Fußbettung 13 und Kunststoffolie 4 mit Hinterkappe 4.1 wird ein Probeschaft 5 aufgezogen, gezwickt und geklebt. Dieser Vorgang ist in Fig. 5 dargestellt. Sobald noch ein Absatz 6 befestigt ist, wird der Leisten 1 ausgeleistet. Den so fertiggestellten Probierschuh kann der Patient anprobieren und damit probelaufen.

Der Probeschaft 5 besteht aus einem preiswerten Kunststoffmaterial auf Textilbasis. Die eingestempelte Schaftgröße dient der Bestellung des endgültigen Lederschaftes sowie der sonstigen dazu passenden Schuhteile beim Hersteller. Die Einzelanfertigung von Schuhteilen wie bei der herkömmlichen Orthopädie-Schuhtechnik kann zum größten Teil entfallen, ohne daß die für den Patienten wichtige individuelle Anpassung des Maßschuhes an seine Füße darunter leidet.

Auf jeden Fall kann der Orthopädie-Schuhmacher die exakte Paßform am Patientenfuß vorab überprüfen und gegebenenfalls korrigieren. Markierungen können direkt auf dem Probeschaft 5 angebracht werden. Mit Hilfe dieser Markierungen wird anschließend der Leisten 1 korrigiert, falls dies nötig sein sollte.

Wie Fig. 6 zeigt, kann der Leisten 1 auch auf seiner Oberseite mit einer Kunststoffolie 14 im Tiefziehverfahren überzogen werden. Diese Folie wirkt beispielsweise als Trennfolie, wie anhand der Fig. 7 noch zu beschreiben sein wird. Je nach Anwendungsfall wird die Trennfolie 14 zugeschnitten, entweder als Vorfußhütchen 14.1 oder als Rückfußhütchen 14.2.

Fig. 7 zeigt eine Reihe von Anwendungen der als Vorfußhütchen 14.1 zugeschnittenen Trennfolie 14. Eine Verstärkung 11.1 vergrößert die Schaftweite, wie es zur Herstellung von Stiefeln erforderlich ist. Eine Verstärkung 11.2 dient der Anpassung an eine starke Ballenerweiterung des Patienten. Eine Verstärkung 11.3 dient der Anpassung an Hammerzehen des Patienten.

Da die Trennfolie 14 die Verstärkungen 11 vom Leisten 1 trennt, kann der Leisten 1 aus dem Schuh getrennt von dem Vorfußhütchen 14.1 mit den Verstärkungen 11 ausgeleistet werden. Diese werden anschließend aus dem Schuh herausgenommen. Dadurch entfällt die bei der herkömmlichen Technik beim Ausleisten eines Leistens mit starken Ballen- oder Hammerzeh-Erweiterungen 11.2, 11.3 bestehende Gefahr, daß das Leder überdehnt und beschädigt wird.

Außerdem bietet die Trennfolie 14 mit den außen aufgebrachten Verstärkungen 11 die Möglichkeit, mit einem einzigen Leistenpaar sowohl Halbschuhe als auch - nach Aufsetzen einer Trennfolie 14 mit den Verstärkungen 11.1 - Stiefel für den Patienten herzustellen. Auf diese Weise wird die Erstellung eines zweiten Leistenpaares mit den nötigen Arbeiten zur Anpassung an die Fußform des Patienten vermieden.

Insgesamt ermöglicht das erfindungsgemäße Verfahren eine Verbesserung der Paßform und eine Vervielfältigung der modischen Gestaltungsmöglichkeiten des Leistens und somit der Schuhe und damit einhergehend eine Erleichterung für den Patienten, eine Vergrößerung des Angebots an Modellen und Farben, unter denen der Patient auswählen kann, wobei er schon vorab das endgültige Aussehen des Schuhs kennt, eine Rationalisierung sowohl bei der Herstellung der Leisten und insbesondere der Maßschuhe als auch bei der Vorratshaltung und schließlich eine Verbilligung der Schuhherstellung durch die Möglichkeit, bestimmte Teile des Maßschuhes serienmäßig vorzufertigen.

## Patentansprüche

1. Verfahren zum Herstellen von orthopädischen Maßschuhen, umfassend die folgenden Verfahrensschritte:
(1) zunächst wird von der Fußsohle des kranken Fußes ein negativer Gipsabguß (2) genommen;
(2) zur Herstellung eines Maßleistens wird nur der Rückfußbereich des Gipsnegativs (2) auf den Rückfußbereich eines Rohleistens (1) übertragen;
(3) auf die Sohlenfläche des Leistens (1) wird eine Fußbettung bzw. Einlage aufgebracht;
(4) darauf wird der standardisierte Rückfußbereich (3.1) einer Brandsohle (3) übertragen;
(5) seitliche Überstände der Fußbettung bzw. Einlage werden verlaufend angeglichen;
(6) über die Sohlen- und Seitenflächen von Maßleisten (1) und Fußbettung bzw. Einlage wird eine Kunststoff-Folie (4) gezogen und in Form der Brandsohle (3) mit angeformter Hinterkappe (4') in einem Stück zugeschnitten;
(7) über den Leisten (1) wird ein Probeschaft (5) gezogen und auf die Kunststoff-Folie (4) gezwickt;
(8) unter dem so hergestellten Probierschuh wird zur Anprobe durch den Patienten ein Absatz (6) lösbar befestigt;
(9) gegebenenfalls wird der Leisten (1) mit Hilfe des Probierschuhs entsprechend dem Ergebnis der Anprobe korrigiert, worauf Absatz (6) und Kunststoff-Folie (4) wieder entfernt werden;
(10) schließlich wird mit Hilfe des Maßleistens (1) der Maßschuh fertiggestellt.

2. Verfahren nach Anspruch 1, dadurch gekennzeichnet, daß Größe und Form des Lederschaftes für den Maßschuh anhand des Probeschaftes ermittelt werden.

3. Verfahren nach Anspruch 1 oder 2, dadurch gekennzeichnet, daß zur Einarbeitung der Rückfußform und -breite auf den Leisten (1) aushärtender Kunststoff (12) auf die Sohlenfläche des Leistens (1) aufgetragen wird, dem mittels des mit Trennmittel eingestrichenen Gipsabgusses (2) die Sohlenform (1.1) zugeformt wird.

4. Verfahren nach Anspruch 1, 2 oder 3, dadurch gekennzeichnet, daß auch über die Oberseite des Leistens (1) eine Kunststoff-Folie (14) als Trennfolie gezogen wird.

5. Verfahren nach Anspruch 4, dadurch gekennzeichnet, daß auf der Trennfolie (14) Verstärkungen (11) aufgeklebt werden.

6. Verfahren nach Anspruch 4, dadurch gekennzeichnet, daß durch Materialauflagen austauschbare Leistenteilformen zum Grundleisten (1) gefertigt werden.

7. Verfahren nach einem der Ansprüche 1 bis 4, dadurch gekennzeichnet, daß die Kunststoff-Folien (4, 14) tiefgezogen werden.

8. Verfahren nach einem der Ansprüche 1 bis 7, dadurch gekennzeichnet, daß für die Probeschäfte (5) modellisch gesteppte Kunststoff-Folien auf Textilbasis verwendet werden.

9. Verfahren nach Anspruch 1, dadurch gekennzeichnet, daß als Leisten (1) Standard-Serienleisten verwendet werden.

10. Verfahren nach Anspruch 1, dadurch gekennzeichnet, daß für die Maßschuhe serienmäßig vorgefertigte Teile - Maßschäfte, Vorder- und Hinterkappen, Brandsohlen, Laufsohlen, Absätze, Absatzflecken, Rahmen usw. - verwendet werden.

## Claims

1. A method of production of custom orthopaedic shoes, comprising the following steps of the method:
(1) first of all a negative plaster cast (2) is taken of the sole of the patient's foot;
(2) for the production of a custom last only the heel region of the plaster negative (2) is transferred to the heel region of a blank last (1);
(3) an orthopaedic sock or insertion is applied to the sole area of the last (1);
(4) onto that is transferred the standardized heel region (3.1) of an insole (3);
(5) lateral projections from the orhopaedic sock or insertion are adjusted as work proceeds;
(6) a plastics foil (4) is drawn over the areas of the sole and sides of the custom last (1) and the orthopaedic sock or insertion and cut to size in one piece in the shape of the insole (3) with a heel stiffener (4') moulded on,
(7) a trial upper (5) is drawn over the last (1) and lasted to the plastics foil (4);
(8) for trying on by the patient a heel (6) is fastened on detachably under the trial shoe so produced;
(9) if necessary the last (1) is corrected with the aid of the trial shoe to correspond with the result of the trying-on, whereupon the heel (6) and the plastics foil (4) are removed again;
(10) finally with the add of the custom last (1) the custom shoe is finished off.

2. A method as in Claim 1, characterized in that
the size and shape of the leather upper for the custom shoe are determined with the aid of the trial upper.

3. A method as in Claim 1 or 2, characterized in that
for the working of the shape and width of the patient's heel into the last (1) hardening plastics (12) is applied to the sole area of the last (1) and moulded to the shape (1.1) of the sole by means of the plaster cast (2) wiped with separating agent.

4. A method as in Claim 1, 2 or 3, characterized in that
a plastics foil (14) is also drawn over the upper side of the last (1) as a separating foil.

5. A method as in Claim 4, characterized in that
stiffeners (11) are glued to the separating foil (14).

6. A method as in Claim 4, characterized in that
interchangeable moulded parts of lasts are finished to the foundation last (1) by layers of material.

7. A method as in one of the Claims 1 to 4, characterized in that
the plastics foils (4, 14) are deep drawn.

8. A method as in one of the Claims 1 to 7, characterized in that
for the trial uppers (5) plastics foils on a textile base are employed, which are stitched as a pattern.

9. A method as in Claim 1, characterized in that
as lasts (1) standard batch-produced lasts are employed.

10. A method as in Claim 1, characterized in that
for the custom shoes parts prefabricated in batches are employed - custom uppers, toecaps, heel stiffeners, insoles, outsoles, heels, heel lifts, welts, etc.

## Revendications

1. Procédé de fabrication de chaussures orthopédiques sur mesure, comprenant les étapes de procédé suivantes :
(1) tout d'abord prise d'un moulage en plâtre (2) négatif de la semelle du pied malade;
(2) application seulement de la zone arrière de pied du négatif en plâtre (2) sur la zone arrière de pied d'une forme brute (1) pour la fabrication d'une forme à la mesure;
(3) application d'un fond, respectivement d'une garniture sur la surface de semelle de la forme (1);
(4) application sur la zone de pied arrière standardisée d'une semelle première (3);
(5) égalisation en suivant la forme des dépassements latéraux du fond de pied, respectivement de la garniture de pied;
(6) mise en place d'une feuille en matière synthétique (4) sur les surfaces de semelle et latérales de la forme sur mesure (1) et du fond ou garniture de pied et découpage à la forme de la première (3) avec le capuchon arrière (4') formé d'un seul tenant;
(7) mise en place sur la forme (1) d'une tige d'essai (5) et pincement sur la feuille en matière synthétique (4);
(8) fixation amovible d'un talon (6) sous la chaussure d'essai ainsi fabriquée, en vue de l'essai par le patient;
(9) le cas échéant, correction de la forme (1) à l'aide de la chaussure d'essai, en fonction du résultat de l'essai, puis enlèvement du talon (6) et de la feuille en matière synthétique (4);
(10) fin de la fabrication à l'aide de la forme à la mesure (1) de la chaussure sur mesure.

2. Procédé selon la revendication 1, caractérisé en ce que la taille et la forme de la tige en cuir destinée à la chaussure sur mesure sont déterminées à l'aide de la tige d'essai.

3. Procédé selon la revendication 1 ou 2, caractérisé en ce que, pour façonner la forme et la largeur arrière de pied sur la forme (1), est appliquée une matière syntnétique (12) durcissable, sur la surface de semelle de la forme (1), la forme de semelle (1.1) étant mise à la forme à l'aide du moulage en plâtre (2) enduit d'un agent de séparation.

4. Procédé selon la revendication 1, 2 ou 3, caractérisé en ce qu'une feuille en matière synthétique (14) est également placée, à titre de feuille de séparation, sur la face supérieure de la forme (1).

5. Procédé selon la revendication 4, caractérisé en ce que des renforcements (11) sont appliqués par collage sur la feuille de séparation (14).

6. Procédé selon la revendication 4, caractérisé en ce que des éléments de forme interchangeables servant à fabriquer des formes de base (1) sont fabriqués par applications de couches de matière.

7. Procédé selon l'une des revendications 1 à 4, caractérisé en ce que les feuilles en matière synthétique (4,14) sont soumises à un emboutissage profond.

8. Procédé selon l'une des revendications 1 à 7, caractérisé en ce que l'on utilise pour les tiges d'essai (5) des feuilles en matière synthétique à base textile, échelonnées en modèles.

9. Procédé selon la revendication 1, caractérisé en ce que l'on utilise comme forme (1) des formes de série standard.

10. Procédé selon la revendication 1, caractérisé en ce que l'on utilise pour la chaussure sur mesure des pièces préfabriquées en série - tiges à la mesure, bout dur et contrefort, premières, semelle extérieure, talons, talonnettes, cadre, etc.
